# FASCICULE DE BREVET EUROPEEN

(11) **EP 1 765 685 B1**
(45) Date de publication et mention de la délivrance du brevet: **26.11.2008**
(21) Numéro de dépôt: 05786072.8
(22) Date de dépôt: 04.07.2005
(51) Int. Cl.: B65D 47/08

(54) **CAPSULES-SERVICES LEGERES EN MATIERE PLASTIQUE ET TUBES SOUPLES LEGERS MUNIS DESDITES CAPSULES-SERVICES LEGERES.**
LEICHTGEWICHTIGS-KUNSTSTOFFVERSCHLUSS UND LEICHT FLEXIBLE KUNSTSTOFFROHRE MIT EINEM DERARTIGEN VERSCHLUSS
LIGHTWEIGHT PLASTIC CLOSURES AND LIGHT FLEXIBLE PLASTIC TUBES COMPRISING SAID CLOSURES

(30) Priorité: 06.07.2004 FR 0407471
(43) Date de publication de la demande: 28.03.2007
(62) Demande divisionnaire de: 08017038.4
(73) Titulaire: Cebal SAS, 92230 Genevilliers (FR)
(72) Inventeur: BOSSHARDT, Michel, F-51800 Sainte-Ménéhould (FR)
(74) Mandataire: Fénot, Dominique
(86) Numéro de dépôt international: PCT/FR2005/001708
(87) Numéro de publication internationale: WO 2006/013276

(56) Documents cités:
- WO-A-20/04048218
- GB-A- 2 337 035

## Description

### DOMAINE TECHNIQUE

L'invention concerne le domaine des tubes souples en matière plastique destinés à stocker et distribuer des produits liquides à pâteux. Elle concerne plus particulièrement les capsules-services qui équipent lesdits tubes souples selon le préambule de la revendication 1.

### ETAT DE LA TECHNIQUE

Sous l'incitation notamment de la Directive européenne 94.62 portant sur la réduction du poids des emballages, les industriels cherchent à diminuer la quantité de matière plastique à consommer et à recycler.

Pour appliquer les dispositions de cette Directive aux tubes souples, une première démarche consiste à diminuer l'épaisseur de leurs parois. Une telle solution a été adoptée sans problème pour les tubes de petite capacité possédant une jupe souple de petit diamètre. Cependant, une simple diminution d'épaisseur de la jupe ou de l'épaule trouve ses limites dans la tenue mécanique du tube, notamment pour les tubes de contenance supérieure à 150 ml dont la grande majorité possède des diamètres supérieurs à 40 mm. et plus particulièrement, les problèmes de tenue mécanique s'amplifiant avec le diamètre, pour les tubes de diamètre de jupe supérieur à 45 mm. Avec de telles géométries, la rigidité de la jupe devient insuffisante et rend sa manipulation malaisée tant au cours de la fabrication du Tube qu'au cours de son remplissage et de son utilisation. Pour des raisons pratiques, les tubes souples ont une contenance typiquement inférieure à 400-500 ml, avec un diamètre inférieur à 60 mm, car au-delà de ces dimensions, ils deviennent peu maniables et sont remplacés par des flocons rigides.

Un objet selon l'invention est une capsule-service munie d'une coiffe et d'une base comprenant un plateau, une jupe de fixation et une jupe latérale extérieure, caractérisée en ce que la jupe de fixation est plus épaisse, typiquement de quelques dixièmes de millimètre, que le plateau et la jupe latérale extérieure.

Pour atteindre un tel gain en poids, la capsule-service a été conçue de façon particulière, avec une épaisseur et une hauteur aussi faibles que possible. La capsule-service a une structure d'ensemble identique à celle des capsules services de l'art antérieur, qui comprennent une base destinée à être fixée de façon irréversible sur la tête du tube et une coiffe pivotant autour d'une charnière située à la périphérie de la base et de la coiffe, la coiffe venant obturer un orifice ménagé sur la base et en communication avec l'orifice de distribution de la tête de tube. La base comprend un plateau, muni dudit orifice, une jupe de fixation et une jupe latérale extérieure, en général cylindrique et configurée de telle sorte qu'elle se trouve approximativement dans le prolongement de la jupe du tube, lorsque la capsule-service est fixée sur ledit tube. Dans une telle configuration, l'extrémité ouverte de cette jupe latérale extérieure épouse approximativement le contour périphérique de l'épaule. La jupe de fixation est une jupe cylindrique interne, munie par exemple d'un bourrelet d'encliquetage. Elle est destinée à être emmanchée autour du goulot du tube. La capsule-service selon l'art antérieur a une base épaisse et rigide, notamment pour avoir une ouverture franche. la coiffe pivotant autour d'un axe fixe lié au tube. La rigidité de la base permettait aussi de démouler rapidement la capsule-service en utilisant le positionnement classique de l'extracteur aidant au démoulage de la capsule-service: ce dernier arrive en appui sur l'extrémité ouverte de la jupe latérale extérieure. La rigidité était assurée d'une part par l'épaisseur des parois de la base et d'autre part par la présence de nervures radiales, au moins 6, typiquement 8. attachées à la surface interne de la jupe latérale extérieure et à la surface interne du plateau. Celles-ci empêchaient notamment que la jupe latérale extérieure ne se déforme, voire ne se retourne comme une chaussette, lorsque l'extracteur était activé pour démouler l'ensemble de la capsule-service. Le document GB 2337035 décrit une capsule-service selon le préambule de la revendication 1.

La capsule-service objet de l'invention a été conçue dans le but de diminuer le poids, de diminuer les durées de refroidissement après moulage et de faciliter le démoulage. C'est pourquoi on a diminué l'épaisseur de la paroi du plateau, celle de la jupe latérale extérieure et celle de la coiffe, notamment au niveau de la partie supérieure de la prise de doigt. On a supprimé également l'ensemble des nervures radiales, mais en définissant un protocole de démoulage particulier, différent de celui pratiqué dans l'art antérieur, l'extracteur est placé différemment et prend appui sur l'extrémité ouverte de la jupe de fixation qui n'a pas été amincie.

Ainsi, la jupe de fixation est relativement plus épaisse que le reste de la capsule-service: en appliquant au démoulage l'extracteur sur l'extrémité ouverte de ladite jupe de fixation, on peut démouler facilement l'ensemble de la capsule malgré ses parties amincies et bien qu'elle ne soit pas soutenue par des nervures radiales; ainsi, la jupe de fixation est plus épaisse, typiquement de quelques dixièmes de millimètre, que le reste de la capsule-service, notamment le plateau et la jupe latérale extérieure.

De préférence, la capsule-service présente aussi au moins l'une, et de préférence l'ensemble, des particularités géométriques suivantes:
- la surface interne de la base est exempte de toute nervure radiale rigidifiante; elle contient au plus une nervure longitudinale qui sert à l'orientation angulaire de la capsule-service par rapport au décor de la jupe du tube souple (indexation);
- la coiffe présente sur sa face interne une paroi en contre-dépouille au niveau de la partie supérieure de la prise de doigt; dans l'art antérieur, on définissait à cet endroit une paroi verticale, ce qui avait pour avantage de faciliter le démoulage et pour inconvénient d'augmenter fortement l'épaisseur et donc d'alourdir la coiffe. En effet, au droit de la partie supérieure de la prise de doigt, la paroi est en dévers et si l'on cherche à conserver une épaisseur constante, cette partie en dévers se traduit par une contre-dépouille difficile à démouler si l'on utilise un outillage standard, c'est-à-dire en l'absence d'outillage coulissant de type tiroir ou cale montante. La demanderesse a trouvé que l'on pouvait réaliser quand même une contre-dépouille avec une pente inférieure à 35° sans avoir de difficulté particulière au démoulage avec un moule standard, mais en utilisant un extracteur agissant au centre de la coiffe. Ainsi moulée, la coiffe a, au regard de la partie supérieure de la prise de doigt, une paroi inclinée d'un angle inférieur à 35° - par rapport à l'axe de la capsule - vers l'intérieur de la base de la capsule.

On définit d'autre part de préférence la géométrie de la jupe latérale extérieure, notamment sa hauteur, de telle sorte que, lorsque la capsule service est fixée sur la tête de tube, l'extrémité ouverte de ladite jupe latérale extérieure se trouve à une distance d aussi faible que possible de l'épaule du tube, typiquement une distance moyenne comprise entre 0,1 1 et 0.7 mm, de préférence entre 0,2 et 0,5 mm. Pour cela, les tolérances dimensionnelles de fabrication imposées à la tête de tube et à la capsule-service sont définies de manière appropriée. Ainsi, si les moyens de fixation de la capsule-service sur la tête de tube sont des bourrelets d'encliquetage disposés d'une part sur une jupe de fixation attachée au plateau de la capsule et d'autre part sur le goulot de la tête de tube, on fait en sorte que la distance minimale L1 entre l'extrémité de la jupe latérale extérieure et le point de contact sur le bourrelet de la jupe de fixation soit supérieure à L2-d, L2 étant la distance maximale entre le pont de contact sur le bourrelet du goulot et le point de l'épaule se trouvant au droit du prolongement axial de la jupe latérale extérieure de la capsule-service. De la sorte, l'extrémité de la jupe latérale extérieure de la base de la capsule-service se trouve immédiatement en appui local sur l'épaule dés que l'utilisateur manipule le tube et ceci confère à l'ensemble de la capsule-service une rigidité inattendue et suffisante malgré l'absence de nervures et la faible épaisseur du plateau. Pour améliorer encore la rigidité de l'ensemble, l'épaule du tube est avantageusement munie d'un trottoir autour duquel l'extrémité ouverte de la jupe latérale extérieure s'emmanche avec un jeu radial aussi faible que possible, typiquement un jeu radial moyen inférieur à 0.5 mm. de préférence 0,3 mm.

Par ailleurs, la capsule-service doit être en général indexée, à savoir placée dans une position angulaire précise par rapport à un décor de la jupe du tube.

Les moyens d'indexation très fiables mais assez pondéreux décrits dans EP-B-0633197 peuvent, lorsque cela est possible, être remplacés par une simple nervure longitudinale attachée à la surface interne de la jupe latèrale extérieure qui est piégée entre deux plots de faible étendue et de faible hauteur, situés sur l'épaule. La fixation de la capsule-service sur le tube s'effectue par un mouvement d'enfoncement puis de rotation. Au cours de l'enfoncement, la capsule est immobilisée en déplacement axial grâce par exemple aux moyens d'encliquetage complémentaires de la jupe de fixation et du goulot décrits plus haut. Puis, au cours de la rotation, la base de la nervure longitudinale entre en contact avec la paroi sommitale du premier pont qui monte en pente douce dans le sens circonférentiel. De la sorte, grâce à l'élasticité d'ensemble de la capsule et de la tête de tube, la nervure longitudinale suit cette paroi sommitale qui, telle une surface de came, qui impose une certaine translation axiale vers l'extérieur du tube. Arrivée au bout du chemin de came, l'extrémité de la nervure longitudinale ne trouve plus d'appui, se relâche élastiquement et se trouve piégée dans l'intervalle compris entre les deux plots. Le relief du deuxième plot est moins progressif de sorte que ce dernier fait office de butée et empêche la nervure longitudinale de continuer à se déplacer angulairement.

Ici aussi, toujours dans le souci d'alléger, la partie supérieure du mandrin qui sert de partie de moule à la tête de tube possède avantageusement deux protubérances qui servent de "noyaux" à la formation de ces plots, de sorte que ces derniers sont réalisés avec une épaisseur constante et présentent un creux vers l'intérieur du tube.

Enfin, la nervure longitudinale attachée à la surface interne de la jupe latérale extérieure et servant à l'indexation est avantageusement située dons le plan médiateur de la charnière: cela facilite l'alimentation des fins canaux délimitant les différentes parties de la charnière (éléments tendeurs et charnière proprement dite) et cela améliore la tenue mécanique de la capsule lorsque la coiffe est sollicitée à l'ouverture.

Un autre objet de l'invention est l'ensemble d'un tube souple et d'une capsule-service selon l'invention, ledit tube souple ayant une tête de distribution et une jupe cylindrique en matière plastique ou métalloplastique, de diamètre supérieur à 44 mm, plus particulièrement supérieur à 49 mm, ladite jupe cylindrique ayant une épaisseur comprise entre 0,2 mm et 0,4 mm, de préférence entre 0,25 mm et 0,35 mm, et comprenant du polyéthylène haute densité (PE.HD), de masse spécifique comprise entre 0,935 g/cm3 et 0.97 g/cm3, de préférence supérieure à 0,945 g/cm3, dans un proportion pondérale supérieure à 55%, de préférence 70%. Avantageusement, la jupe cylindrique comprend également du polyéthylène basse densité (PE.BD), de masse spécifique comprise entre 0,86 g/cm3 et 0,93 g/cm3, dans une proportion pondérale inférieure à 45% de préférence 30%, et dont plus de 50%, de préférence plus de 90% en poids, est un PE.BD linéaire (PE.BDL).

Le tube est un tube plastique ou un tube laminé possédant une tête munie d'un orifice de distribution et une jupe cylindrique de grand diamètre, typiquement supérieur à 44 mm. La tête comprend en général un goulot qui entoure l'orifice de distribution et une épaule qui relie le goulot à la jupe. La jupe est cylindrique mais sa section n'est pas forcément circulaire. En fait, le tube est ici décrit dans sa configuration de remplissage, avant réalisation de la soudure transversale finale qui scelle le produit conditionné. La jupe peut avoir une section orthogonale circulaire ou elliptique ou de toute autre forme. (celle-ci est imposée par la périphérie de épaule qui est fixée sur l'extrémité de la jupe) mais, au cours de la fabrication du tube, elle est en général emmanchée sur un manchon cylindrique à section circulaire et c'est pourquoi nous nous référons ici à un diamètre, Il va de soi que pour une jupe de section non circulaire, c'est son périmètre qui doit être supérieur à Π*44 soit environ 138 mm. Pour une jupe elliptique, si a est le demi grand axe et b le demi petit axe, est supérieur à 44 mm.

Traditionnellement, les tubes souples possèdent des jupes composées majoritairement - ou en totalité - de PE.BD. Un tube selon l'invention ayant le même diamètre qu'un tube traditionnel possède une jupe plus mince mois composée majoritairement - ou en totalité - de PE.HD. Si le PE.HD n'est pas seul, la jupe peut être constituée en un matériau unique, par exemple un blend résultant d'un mélange selon l'invention de PF.IID el de PE.BD, dont la majeure partie est un PE.BD linéaire. La présence de PF.BDI. et le pourcentage de PF.IID au sein d'un tel blend peuvent être déterminés par exemple en utilisant deux techniques complémentaires: la spectrométrie infra-rouge à transformée de Fourier (IRTF), en utilisant par exemple un spectromètre FTIR Nicolet 510P et la calorimétrie différentielle à balayage (Differential Scanning Calorimetry), par exemple en utilisant un système complet d'analyse Perkin Elmer DSC 7, cette méthode pouvant elle-même être mise en oeuvre soit de manière classique (cycle montée - descente - montée en température), soit, quand cela s'avère nécessaire, selon la méthode SISI (Stepwise isothermal Segregation Technique.

La jupe. laminée ou coextrudée, peut également être constituée en un matériau multicouche comprenant des couches de PE.HD, des couches de PE.BD, dont la majeure partie est un PE.BD linèaire, et/ou des couches de mélanges PE.HD + PE.BD.

La demanderesse a constaté que, constituée d'un matériau plus rigide, la jupe peut présenter, grâce à son épaisseur plus faible, une résistance à l'enfoncement radial identique, voire inférieure, à celle d'une jupe de l'art antérieur tout en présentant, en dépit de cette épaisseur plus faible, une résistance égale ou meilleure au flambage et au pliage sous l'effet d'un même effort axial compressif. Autrement dit, en combinant l'épaisseur et la nature du matériau constitutif, on peut répondre aux exigences contradictoires de machinabilité, de souplesse et de confort d'utilisation, que le PE.BD était jusqu'à présent sensé être le seul matériau capable de satisfaire, à condition toutefois de se présenter sous la forme d'une couche suffisamment épaisse.

Contrairement aux apparences, l'emploi d'un matériau plus rigide que le PE.BD pour compenser la perte de rigidité due à l'amincissement ne s'impose pas à l'évidence. En effet, on sait d'expérience que l'emploi de matériaux plus rigides entraîne une perte d'ergonomie d'utilisation. La prise en main du tube est en effet moins facile, le tube n'est plus assez souple ( on extrait moins facilement le produit par simple application d'une pression sur la paroi de la jupe) ou a un comportement trop élastique: le produit à peine sorti de l'orifice, est réabsorbé à l'intérieur du tube dès que la pression sur la jupe diminue. De plus, il est souhaitable d'éviter que le tube reprenne facilement sa forme initiale, car en un tel cas, l'utilisateur ne se rend pas compte de la quantité de produits qu'il contient encore. Une telle propriété est illustrée par l'ampleur du retour élastique du matériau après déformation plastique par pliage: plus ce retour est important, plus la "mémoire de forme" est importante et dégrade l'ergonomie d'utilisation. Cette mémoire de forme est souvent caractérisée par l'angle obtenu après pliage et retour élastique d'un bonde d'épaisseur constante: plus l'angle est important, plus la mémoire de forme est importante inversement, plus l'angle est faible, meilleure est son aptitude à garder la nouvelle forme, traduite par le terme anglo-saxon de "dead fold" ("pli mort"). Les tubes métalliques présentent une très bonne aptitude au pli mort alors que les tubes plastiques ont une aptitude au pli mort en général mauvaise au médiocre. Dans le cas présent, la demanderesse a constaté que, grâce à la diminution notable de l'épaisseur de sa paroi, le tube présente une meilleure propriété au "pli mort", c'est-à-dire une meilleure ergonomie d'utilisation malgré l'emploi d'un matériau (le PE.HD) plus rigide que le PE.BD.

Dons le cas où la jupe est en un matériau multicouche, les couches extérieures sont de préférence en PE.HD: il en résulte une résistance au flambage axial légèrement meilleure. De plus, les couches extérieures en PP.HD sont moins sensibles à la fissuration sous contrainte.

D'autre part, le PE.HD présente une perméabilité aux liquides nettement inférieure à celle du PE.BD, dans un rapport tel que la diminution d'épaisseur n'entraîne pas une dégradation des propriétés barrière aux liquides (eau, alcools, huiles et autres corps gras susceptibles d'être contenus dans le produit cosmétique à conditionner), ce qui maintient les performances en terme de pertes en poids acceptables. On constate d'autre part une légère amélioration des propriétés barrière à la diffusion des gaz et des arômes.

Selon l'invention, le PE.BD, s'il existe dans la jupe, en est un matériau constitutif minoritaire, limité à 30% en poids, de préférence 10%. Il est en majeure partie constitué de PE.BD linéaire (ou PE.BDL), c'est-à-dire un polyéthylène copolymère comportant des alphaoléfines non polaires (telle que butènel ou hexènel) dont les molécules ne présentent que des chaînes latérales courtes et régulières. L'ajout de PE.BD linéaire est recommandé pour améliorer d'une part la soudabilité de la jupe et d'autre part la résistance à la fissuration sous contrainte.

La fissuration sous contrainte (en anglais "stress cracking") est une propriété relative au comportement à long terme: en immergeant le matériau sous contrainte dans un liquide tensioactif, on voit apparaître une fissuration au bout d'un certain temps. Ce phénomène, très important dans le cas du polyéthylène, dépend fortement de la tension superficielle exercée par le milieu, de la masse molaire et de la morphologie du polymère. On sait que la fissuration se produit d'autant plus rapidement que la contrainte est élevée et que le matériau (le polyéthylène en l'occurrence) a un indice de fluidité ("melt index") important.

Le PE.BD linéaire (PE.BDL) se trouve en proportion pondérale supérieure à 50%. Cette proportion est de préférence d'autant plus forte que la proportion en PE.BD est importante dans le matériau de la jupe. Ceci permet d'améliorer la soudabilité et la tenue à la fissuration sous contrainte de la jupe. Ainsi, pour un mélange 70% PE.HD + 30% PE.BD, ce dernier devrait de préférence être à plus de 90% en poids du PE.BDL.

Pour une épaisseur donnée. comprise entre 0,2 et 0,4 mm, les tubes plastiques et laminés offrent les meilleures caractéristiques relatives à l'ensemble des contraintes de fabrication et d'utilisation lorsque la jupe comporte plus de 90% en poids de PE,HD et moins de 10% en poids de PE.BDI.

De préférence, le tube souple possède également une tête de distribution allégée sur laquelle doit être fixé un bouchon ou un embout distributeur, tel qu'une capsule-service. En général, la tête de tube comprend un goulot entourant l'orifice de distribution et une épaule reliant ledit goulot à la jupe eT c'est sur ledit goulot qu'est fixé ce bouchon ou cette capsule-service. Dans le cadre de l'invention, un goulot muni d'un moyen de solidarisation tel qu'un bourrelet d'encliquetage est préféré à un goulot muni d'un filet de vissage, plus sensibie à la fissuration sous contrainte. On peut ainsi limiter l'épaisseur du goulot et de l'épaule à une valeur typiquement inférieure à 1 mm. Ladite tête est de préférence en un matériau qui comprend du polyéthylène haute densité (PE.HD), de masse spécifique comprise entre 0,935 g/cm3 et 0.97 g/cm3, de préférence supérieure à 0.945 g/cm3. dans un proportion pondérale supérieure à 55%, de préférence 70%. Avantageusement, la tête comprend également du polyéthylène basse densité (PE.BD), de masse spécifique comprise entre 0,86 g/cm3 et 0,93 g/cm3, dans une proportion pondérale inférieure à 45%, de préférence 30% et dont plus de 50%, de préférence plus de 90% en poids, est un PE.BD linéaire (PE.BDL)

Selon cette modalité de l'invention, le tube possède une tête composée majoritairement - ou en totalité - de PE.HD. Si le PE.HD n'est pas seul, la tête peut être constituée en un matériau unique, par exemple un blend résultant d'un mélange selon l'invention de PE.HD et de PE.BD, dont la majeure partie est un PE.BD linéaire. La tête peut également avoir une paroi multi-couches avec des couches en PE.HD et/ou en PE.BD. dont la majeure partie est un PE.BD linéaire, et/ou en mélanges PE.HD+PE.BD. La tête peut être moulée séparément puis soudée sur une extrémité de la jupe mais elle peut également être moulée et soudée de façon autogène à la jupe. Cette tête multicouche peut être obtenue soit par co-injection selon un procédé tel que celui décrit dans EP 1 123 241, soit par moulage compression d'une ébauche co-extrudée.

Les meilleurs résultats (soudabilité, confort d'utilisation, perte de poids, etc..) sont obtenus lorsque la tête a été réalisée avec plus de 90% en poids de PE.HD et moins de 10% en poids de PE.BDL.

De la sorte, la tête peut posséder un goulot et une épaule d'épaisseur inférieure à 1mm. Un tel tube présente une économie de poids substantielle: alors qu'un tube standard pèse typiquement entre 0,80 et 1,10 g par centilitre de volume utile, un tube selon l'invention de même contenance pèse entre 0.55 et 0.80 g par cl de volume utile. On obtient ainsi, uniquement avec le tube souple, un gain en poids d'emballage de l'ordre de 30 %. Ce gain peut être encore augmenté si l'on poursuit l'effort d'allègement sur le bouchon.

Avec la capsule-service allégée selon l'invention, l'ensemble tube + capsule-service a une masse comprise entre 0,80 et 1,10 g/cl de volume utile de produit à distribuer contre une valeur comprise entre 1,20 et 1,80 g/cl pour les tubes distributeurs de l'art antérieur. Ainsi, grâce à l'invention, le nouveau tube muni de sa nouvelle capsule-service a un poids à peu près identique à celui du tube seul de l'art antérieur: le gain se traduit par une diminution de poids équivalente au poids de la capsule-service !
La figure 1 illustre, en coupe diamétrale, un tube de 150 ml de l'art antérieur muni d'une capsule-service, destiné au stockage et à la distribution de shampoing.
La figure 2 illustre, en coupe diamétrale, un tube de même contenance que celui de la figure 1, et destiné à la même application, muni d'une capsule service selon l'invention.
La figure 3 illustre, en coupe diamétrale. un agrandissement de la capsule-service de la figure 2.
La figure 4 illustre, en coupe diamétrale, un détail de l'outillage de moulage d'une capsule-service allégée selon l'invention, situé au niveau de la coiffe.

### EXEMPLE

Les tubes souples présentés dans cet exemple offrent un volume utile de 150 ml pour le gel douche qu'il sont destinés à contenir. Un tube de l'art antérieur est illustré en figure 1. Un tube muni d'une capsule-service particulière selon l'invention est illustré en figure 2 Cette est illustré en figure 2 Cette capsule-service est agrandie en figure 3. Elle est moulée dans un outillage dont un détail est illustré en figure 4.

### Géométries et gains en poids (figures 1, 2 et 3)

Le tube **110** de l'art antérieur a un diamètre **D** de 50 mm et une hauteur hors tout (supérieure à **H+h**) voisine de 175 mm. Il a une jupe **120** et une tête de distribution **130** munie d'un goulot **131** et d'une épaule **132** destinée à relier ledit goulot à ladite jupe. La jupe **120** est en PL.BD. Elle a une épaisseur **e1** de 0.6 mm, ce qui confère au tube distributeur de gel douche une certaine rigidité. La tête **130** est également en PE.BD. L'épaule **132** a une épaisseur **e2** de 1,1 mm.

Le poids du tube selon l'art antérieur est de 16,4 g.

Ce tube est muni d'une capsule-service **140** en polypropylène, de hauteur **h** = 25,2 mm. La capsule-service **140** comprend une base **141** destinée à être fixée de façon irréversible sur le goulot **131** du tube et une coiffe **142** pivotant autour d'une charnière **143** située à la périphérie de la base et de la coiffe, la coiffe venant obturer un orifice **150** ménagé sur la base **141,** la base **141** comprend un plateau **1411,** muni de l'orifice, de distribution et une jupe latérale extérieure **1410** cylindrique et configurée de telle sorte qu'elle se trouve approximativement dans le prolongement de la jupe **120** du tube. La capsule-service **140** selon l'art antérieur a une base épaisse et rigide La rigidité est confortée par la présence de 8 nervures radiales **144,** attachées à la surface interne de la jupe latérale extérieure 1**410** et à la surface interne du plateau **1411** La coiffe **142** présente, au niveau de la partie supérieure **147** de la prise de doigt, une paroi **148** verticale.

L'ensemble tube + capsule-service pèse 26 g.

Le tube 210 destiné à recevoir une capsule-service 240 selon l'invention a un diamètre **D'** de voisin de 50 mm et une hauteur hors tout (**H** + **h'**) voisine de 173 mm. Il a une jupe **220** et une tête de distribution **230** munie d'un goulot **231** de diamètre 20 mm environ et d'une épaule **232** destinée à relier ledit goulot à ladite jupe. La jupe **220** est en PE.HD. Elle a une épaisseur **e'1** de 0,35 mm, ce qui confère au tube distributeur de gel douche une plus grande souplesse, acceptable par tous les utilisateurs.

La tête **230** est également en PE.HD. L' épaule **232** a une épaisseur **e'2** de 1 mm. Le poids de ce tube est de 11 g. On pourrait encore définir localement des épaisseurs plus faibles, de l'ordre de 0,5 mm. Les plots de centrage **235** sont réalisés avec une épaisseur constante, c'est-à-dire présentant un creux vers l'intérieur du tube.

La capsule-service **240** selon l'invention est, dans cet example, en polypropylène de hauteur h' égale à 22.7 mm. La capsule-service **240** comprend une base **241** destinée à être fixée de façon irréversible sur le goulot **231** du tube et une coiffe **242** pivotant autour d'une charnière **243** située à la périphérie de la base et de la coiffe, la coiffe venant obturer un orifice **250** ménagé sur la base **241**. La coiffe **242** pivote autour de la charnière **243** lorsque l'utilisateur exerce un effort dans la partie supérieure **247** de la prise de doigt située sur la coiffe. La base **241** comprend un plateau **2411** entouré par une jupe latérale extérieure **2410** cylindrique. configurée de telle sorte qu'elle se trouve approximativement dans le prolongement de la jupe **220** du tube. La capsule-service **240** ne possède pas 8 nervures radiales pour améliorer sa rigidité, mais une seul nervure longitudinale **245**, mince et de faible hauteur radiale, attachée à la surface interne de la jupe latérale extérieure **2410**. Cette nervure longitudinale **245** permet d'indexer la capsule-service par rapport à la jupe de tube, par piégeage entre deux plots de faible étendue et de faible hauteur, situés sur l'épaule **230**. L'un de ces plots est illustré sur la figure 2 avec la référence **235** La coiffe **242** présente, au niveau de la partie supérieure **247** de la prise de doigt une paroi **248** en dévers, inclinée d'environ 25° par rapport à l'axe de la capsule et orientée vers l'intérieur de la base **241** de la capsule **240**. L'axe de la capsule est l'axe de la jupe de fixation **246**. Il coïncide avec l'axe du tube lorsque la capsule-service est fixée sur ledit tube.

Les moyens de fixation de la capsule-service sur la tête de tube sont des bourrelets d'encliquetage disposés d'une part sur une jupe de fixation **246** attachée au plateau **2411** et d'autre part sur le goulot **231** de la tête de tube.

On a défini la géométrie de la jupe latérale extérieure **241**, notamment sa hauteur h', de telle sorte que lorsque la Capsule-service **240** est fixée sur la tête de tube, l'extrémité ouverte de la jupe latérale extérieure **2410** est à proximité de l'épaule **230** du tube, typiquement à une distance d inférieure à 0,5 mm du point **2320** de l'épaule se trouvant au droit du prolongement axial de la jupe latérale extérieure **2410**. Pour cela, les tolérances dimensionnelles de fabrication imposées à la tête de tube et à la capsule service sont définies de maniére à ce que la distance minimale L1 entre l'extrémité de la jupe latérale extérieure **2410** et le point de contact sur le bourrelet **2460** de la jupe de fixation **246** soit supérieure à L2-d. L2 étant la distance maximale entre le point de contact sur le bourrelet **2310** du goulot **231** et le point de l'épaule **2320**. De la sorte, l'extrémité de la jupe latérale extérieure de la base de la capsule-service se trouve immédiatement en appui local sur l'épaule dès que l'utilisateur manipule le tube et ceci confère à l'ensemble de la capsule-service une rigidité inattendue et suffisante malgré l'absence de nervures et la faible épaisseur du plateau

L'ensemble tube + capsule-service pèse 16,7 g.

D'autre part, la jupe de fixation **246** sur le goulot **231** a une épaisseur de 1,2 mm, plus importante que celle du reste de la capsule service, notamment la paroi latérale extérieure **2410** (0,9 mm). En appliquant au démoulage un extracteur exclusivement sur l'extrémité ouverte de celle-ci, on peut facilement démouler l'ensemble de la capsule malgré ses parties amincies et bien qu'elle ne soit pas soutenue par des nervures radiales. La jupe de fixation **246** possède également un bourrelet d'encliquetage discontinu ( sous forme de graines de riz régulièrement répartis) coopérant avec le bourrelet d'encliquetage **2310** du goulot **231**.

On constate ainsi que, grâce à l'invention, le poids du tube distributeur est passé de 26 g à 16,7 g, soit un gain de près de 36%.

D'autre tubes ont été réalisés avec des jupes d'épaisseur 0.35 mm et constituées des matériaux suivants:
- entièrement en PE.HD
- blend PE.HD 70% + PE.BDL 30%
- jupe co-extrudée de structure: PE.HD (120 µm) / PE.BDL (110 µm) / PE.HD (120µm)
- jupe co-extrudée de structure: PE.BDL (50 µm) / PE.HD (240 µm) / PE.BDL (60 µm)
- jupe co-extrudée de structure: blend PE.HD 70% + PE.BDL 30% (170 µm)/couche adhésive EMA (10 µm) / EVOH (15 µm) / couche adhésive EMA (10 µm) / blend PE.HD 70% + PE.BDL 30% (170 µm) avec FMA = polymère d'acrylate de méthyle et EVOH = copolymère (éthylène, alcool vinylique)

Les gains en poids sont équivalentes, Le confort d'utilisation est équivalent. Mais on constate que plus la teneur en PE.BD augmente, moins la machinabilité est bonne.

### Illustration du gain en poids pour les charges de camion

Un camion standard (non surbaissé) peut transporter 66 palettes de tubes de diamètres 50 mm (contenance 150ml) soit environ 140 000 tubes.

Avec un gain de 9,3 g par tube nous gagnons environ 1,3 tonne. Outre le gain lié à une meilleure tenue des tubes des palettes inférieures, le camion transporte une charge notablement plus faible et de ce fait économise de l'énergie, ce qui, de plus, permet de diminuer l'émission de gaz carbonique dans l'atmosphère,

### Démoulage d'une capsule-service allégée présentant une contre-dépouille au niveau de la prise de doigt (Figure 4).

La figure 4 illustre, en coupe diamétrale, un détail de l'outillage de moulage **300** d'une capsule-service allégée selon l'invention telle que la capsule 240. L'outillage est en plusieurs parties: une partie supérieure **310**, une partie inférieure **320** munie d'un extracteur **330**. La coiffe pivotante de la capsule-service est réalisée par moulage dans la cavité **342**. La partie inférieure **320** du moule comprend une paroi **321** qui délimite la partie supérieure 2421 (externe) de la prise de doigt et une paroi **322** située de l'autre côté de la paroi **321** et orientée vers l'intérieur de la coiffe. Dans l'art antérieur, la paroi **322** était verticale, ce qui avait pour avantage de faciliter le démoulage et pour inconvénient d'augmenter fortement l'épaisseur et donc d'alourdir la coiffe. La demanderesse a trouvé que l'on pouvait réaliser quand même une paroi **322** avec une contre-dépouille de pente inférieure à 35° sans avoir de difficulté au démoulage avec un moule standard, c'est-à-dire sans tiroir ou cale montante mois en utilisant un extracteur **330** agissant au centre de la coiffe Ainsi moulée la coiffe a au regard de la partie supérieure 247 de la prise de doigt, une paroi inclinée - d'un angle inférieur à 35° par rapport à l'axe de la capsule-service - vers l'intérieur de la base de la capsule. L'axe de la capsule-service est l'axe, **250** de la jupe de fixation dont la cavité est signalée par la référence **346**. Il coïncide avec l'axe du tube lorsque la capsule-service esl fixée sur ledit tube.

### AVANTAGES

- diminution de l'énergie consacrée à la mise en forme des tubes, à leur soudure et à leur recyclage
- bonne résistance au stress cracking
- barrière aux liquides et aux parfums améliorée,

## Revendications

1. Capsule-service (240) munie d'une coiffe (242) et d'une base (241) Capsule-service (240) munie d'une coiffe (242) et d'une base (241) comprenant un plateau (2411), une jupe (246) de fixation et une jupe latèrale extérieure (2410) **caractérisée en ce que** la jupe de fixation (246) est plus épaisse, de que le plateau (2411) et la jupe latérale extérieure (2410).

2. Capsule-service (240) selon la revendication 1 **caractérisée en ce que** la surface interne de la base (241) est exempte de toute nervure radiale attachée au plateau (2411) et à la jupe latérale extérieure (2410).

3. Capsule-service (240) selon la revendication 1 ou 2, **caractérisée en ce que** la paroi interne de la coiffe (242) au regard de la partie supérieure (247) de la prise de doigt est inclinée d'un angle inférieur à 35° par rapport à l'axe de la capsule-service et orientée vers l'intèrieur de la base (241) de ladite capsule-service.

4. Capsule-service (240) selon l'une quelconque des revendications 1 à 3 **caractérisée en ce que** sa base est munie d'une nervure longitudinale (245) attachée à la surface interne de la jupe latérale extérieure (2410).

5. Capsule-service (240) selon la revendication 4 dans laquelle ladite nervure longitudinale (245) est située dans le plan médiateur de la charnière (243).

6. Ensemble d'un tube souple (210) muni d'une capsule-service (240) selon l'une quelconque des revendications 1 à 5 **caractérisé en ce que** ledit tube souple a une tête de distribution (230) et une jupe cylindrique (220) en matière plastique ou metalloplastique, de diamètre supérieur à 44 mm, ladite jupe cylindrique ayant une épaisseur comprise entre 0,2 mm et 0,4 mm, de préférence entre 0,25 et 0,35 mm, et comprenant du PE. HD, de masse spécifique comprise entre 0,935 g/cm³ et 0,97 g/cm³, de préférence supérieure à 0,945 g/cm³, dans une proportion pondérale supérieure à 55%, de préférence 70%.

7. Ensemble selon la revendication 6 dans lequel la capsule-service et l'épaule du tube sont munis de moyens d'indexation, la capsule-service présentant une nervure longitudinale (245) attachée à la surface interne de la jupe latérale extérieure (2410), l'épaule (230) présentant deux plots (235) de faible étendue, de faible hauteur et espacés angulairement, la nervure longitudinale étant piégée dans l'espace séparent lesdits deux plots.

8. Ensemble selon la revendication 7 dans lequel l'épaule du tube présente des plots (235) d'épaisseur constante, c'est-à-dire orientés vers l'extérieur au tube et présentant un creux vers l'intérieur du tube.

9. Ensemble selon la revendication 6 ou 7 dans lequel l'extrémité ouverte de la jupe latérale extérieure (2410) se trouve à une distance moyenne de l'épaule du tube comprise entre 0.1 mm et 0, 7 mm, de préférence entre 0,2 mm et 0.5 mm.

10. Ensemble selon la revendication 9 dans lequel l'épaule (230) du tube est munie d'un trottoir autour duquel l'extrémité ouverte de la jupe latérale extérieure (2410) s'emmanche avec un jeu radial moyen inférieur à 0.5 mm. de préférence inférieure à 0,3 mm.

11. Ensemble selon l'une quelconque des revendications 6 à 11 **caractérisé en ce que** le diamètre du tube est supérieur à 50 mm et **en ce qu'**il pèse moins de 1,1 g par centilitre de volume utile offert au produit qu'il est destiné à stocker et distribuer.

## Claims

1. A flip top cap (240) provided with a cover (242) and a base (241) comprising a plate (2411), a fastening skirt (246) and an outer side skirt (2410) **characterized in that** the fastening skirt (246) is thicker than the plate (2411) and the outer side skirt (2410).

2. A flip top cap (240) according to claim 1 **characterized in that** the internal surface of the base (241) is free from any radial ribbing attached to the plate (2411) and to the outer side skirt (2410).

3. A flip top cap (240) according to claim 1 or 2, **characterized in that** the inside wall of the cover (242) opposite the top part (247) of the finger-hold is tilted by an angle of less than 35° in relation to the axis of the service cap and directed towards the inside of the base (241) of said service cap.

4. A flip top cap (240) according to any of claims 1 to 3 **characterized in that** its base is provided with a longitudinal rib (245) attached to the inside surface interne of the outer side skirt (2410).

5. A flip top cap (240) according to claim 4 in which said longitudinal rib (245) is located in the median plane of the hinge (243).

6. A flexible tube assembly (210) provided with a flip top cap(240) according to any of claims 1 to 5 **characterized in that** said flexible tube has a dispenser head (230) and a cylindrical skirt (220) made of plastic or metaloplastic material, of diameter greater than 44 mm, said cylindrical skirt being between 0.2 mm and 0.4 mm thick, preferably between 0.25 and 0.35 mm, and comprising HD PE. with a specific weight of between 0.935 g/cm³ and 0.97 g/ cm³, preferably greater than 0.945 g/cm³, in a proportion by weight greater than 55 %, preferably 70 %.

7. An assembly according to claim 6 in which the flip top cap and the shoulder of the tube arc provided with means of indexing, the service cap having a longitudinal rib (245) attached to the inside surface of the outer lateral skirt (2410), the shoulder (230) having two studs (235) of small surface area and low in height, spaced out angularly, the longitudinal rib being trapped in the space separating said two studs.

8. An assembly according to claim 7 in which the shoulder of the tube has studs (235) of constant thickness, i.e. turned towards the outside of the tube and with a hollow towards the inside of the tube.

9. An assembly according to claim 6 or 7in which the open end of the outer side skirt (2410) is at an average distance from the shoulder of the tube of between 0.1 mm and 0.7 mm, preferably between 02 mm and 0.5 mm.

10. An assembly according to claim 9 in which the shoulder (230) of the tube is provided with a path around which the open end of the outer side skirt (2410) fits, with an average radial gap of less than 0.5mm, preferably less than 0.3 mm.

11. An assembly according to any of claims 6 to 11 **characterized in that** the tube diameter is greater than 50 mm and **in that** it weighs less than 1.1 g per centiliter of working volume available for the product that it is designed to store and dispense.

## Patentansprüche

1. Serviceverschluss (240) versehen mit einer Kappe (242) und einer Basis (241), welche eine Platte (2411), eine Befestigungsschürze (246) und eine äußere seitliche Schürze (2410) umfasst, **dadurch gekennzeichnet, dass** die Befestigungsschürze (246) dicker ausgebildet ist als die Platte (2411) und die äußere seitliche Schürze (2410).

2. Serviceverschluss (240) nach Anspruch 1, **dadurch gekennzeichnet, dass** an der Innenfläche der Basis (241) keine an der Platte (2411) und der äußeren seitlichen Schürze (2410) befestigte radiale Rippe vorhanden ist.

3. Serviceverschluss (240) nach Anspruch 1 oder 2, **dadurch gekennzeichnet, dass** die der Oberseite (247) der Fingergriffs gegenüberliegende Innenwand der Kappe (242) um einen Winkel kleiner als 35° in Bezug auf die Achse des Serviceverschlusses geneigt ist und in Richtung Innenraum der Basis (241) des Serviceverschlusses weist.

4. Serviceverschluss (240) nach irgendeinem der Ansprüche 1 bis 3, **dadurch gekennzeichnet, dass** seine Basis mit einer an der Innenfläche der äußeren seitlichen Schürze (2410) befestigten Längsrippe (245) versehen ist.

5. Serviceverschluss (240) nach Anspruch 4, bei dem die Längsrippe (245) in der Querebene des Scharniers (243) in dessen Mitte liegt.

6. Anordnung bestehend aus einer Tube (210), welche mit einem Serviceverschluss (240) nach irgendeinem der Ansprüche 1 bis 5 versehen ist, **dadurch gekennzeichnet, dass** die Tube einen Spenderkopf (230) und einen zylindrischen Mantel (220) aus Plastik oder Metall-Plastik mit einem Durchmesser größer als 44 mm aufweist, wobei der zylindrische Mantel eine Dicke zwischen 0,2 mm und 0,4 mm hat, bevorzugt zwischen 0,25 mm und 0,35 mm, und aus PE-HD mit einem spezifischen Gewicht von 0,935 g/cm³ bis 0,97 g/cm³, vorzugsweise größer als 0,945g/cm³, besteht, mit einem Gewichtsanteil von mehr als 55 %, bevorzugt 70 %.

7. Anordnung nach Anspruch 6, bei der der Serviceverschluss und die Tubenschulter mit Indexierungsmitteln versehen sind, wobei der Serviceverschluss eine an der Innenfläche der äußeren seitlichen Schürze (2410) befestigte Längsrippe (245) aufweist, wobei die Schulter (230) zwei winkelig beabstandete Zapfen (235) geringen Umfangs und geringer Höhe aufweist, wobei die Längsrippe in dem Raum zwischen den beiden Zapfen eingeklemmt ist.

8. Anordnung nach Anspruch 7, bei der die Tubenschulter Zapfen (235) konstanter Dicke aufweist, d.h. Zapfen, die in Richtung Außenseite der Tube weisen und in Richtung Innenseite der Tube eine Ausnehmung aufweisen.

9. Anordnung nach Anspruch 6 oder 7, bei der sich das offene Ende der äußeren seitlichen Schürze (2410) in einem mittleren Abstand von 0,1 mm bis 0,7 mm, bevorzugt 0,2 mm bis 0,5 mm, von der Tubenschulter befindet.

10. Anordnung nach Anspruch 9, bei der die Tubenschulter (230) mit einem überstehenden Rand versehen ist, auf dem das offene Ende der äußeren seitlichen Schürze (2410) mit einem mittleren radialen Spiel kleiner als 0,5 mm, vorzugsweise kleiner als 0,3 mm, aufgenommen ist.

11. Anordnung nach irgendeinem der Ansprüche 6 bis 44, **dadurch gekennzeichnet, dass** der Durchmesser der Tube größer ist als 50 mm und dass sie weniger wiegt als 1,1 g pro Zentiliter verfügbares Nutzvolumen für das aufzubewahrende und zu spendende Produkt.
